# EUROPÄISCHE PATENTANMELDUNG

(11) **EP 0 450 510 A2**
(43) Veröffentlichungstag der Anmeldung: **09.10.1991**
(21) Anmeldenummer: 91104976.5
(22) Anmeldetag: 28.03.1991
(51) Int. Cl.: B04C 5/103, B04C 11/00

(54) **Zyklon mit regelbarer Staubabscheidung**

(30) Priorität: 02.04.1990 DE 4010516
(71) Anmelder: FORSCHUNGSZENTRUM JÜLICH GMBH, D-52425 Jülich (DE)
(72) Erfinder: Mallek, Heinz, W-5172 Linnich-Tetz (DE); Gründling, Jorge, Santa Cruz do Sul, RS (BR)

(57) **Zusammenfassung**

Für einen Zyklon zur Entstaubung von Abgasen wird eine fraktionierte Abtrennung der in den Abgasen enthaltenen Staubpartikeln vorgesehen. In Figur 2 ist ein Querschnitt des Zyklons dargestellt. Der Abscheideraum (4) des Zyklons ist mittels einer Abgasleitwand (11) für das in den Abscheideraum (4) einströmende Abgas in einen wandnahen äußeren und einen inneren Strömungsbereich (12, 13) unterteilt. Die Abgasleitung (11) weist verstellbare Wandteile (15, 16) zur Regulierung des Gasstroms im äußeren und inneren Strömungsbereich (12, 13) auf, wobei Staubdurchtrittsöffnungen (8) zumindest im äußeren Strömungsbereich (12) angeordnet sind. Am Ende des äußeren Strömungsbereiches (12) befindet sich eine Austrittsöffnung (14) für das im äußeren Strömungsbereich (12) strömende Abgas. Nach Abtrennung mitgeführter Staubpartikeln tritt das Abgas somit erneut in den Abscheideraum (4) im Mündungsbereich einer das Abgas zum Zyklon leitenden Abgaszuführung (2) ein.

## Beschreibung

Die Erfindung bezieht sich auf einen Zyklon zur Entstaubung von Gasen. Der Zyklon weist einen zylindrischen Abscheideraum mit lotrecht angeordneter Zylinderachse und eine tangential in den Abscheideraum einmündenden Gasführung für das zu entstaubende Gas auf. Das Reingas strömt über eine zentral aus dem Abscheideraum nach oben geführte Reingasleitung ab, die im Abscheideraum abgeschiedene Staubfraktion setzt in einer unterhalb des Abscheideraumes angeordneten Staubsammelkammer ab und wird von dort aus dem Zyklon abgeführt.

In Zyklonen bekannter Art lassen sich vorgegebene Staubfraktionen üblicherweise jeweils durch entsprechendes Dimensionieren des Zyklons und mittels fester Einbauten abtrennen, die der abzuscheidenden Staubfraktion angepaßt sind. Eine Veränderung des Zyklons während des Entstaubungsbetriebes zur Abscheidung einer anderen Staubfraktion ist bei den vorbeschriebenen Zyklonen nicht möglich. Sollen die abscheidbaren Staubkorngrößen je nach Bedarf im Zyklon variiert werden, sind hierzu verstellbare Einbauten im Zyklon erforderlich.

Aufgabe der Erfindung ist es, einen Zyklon zu schaffen, dessen jeweils abzutrennende Staubfraktion sich ändernden technischen Anforderungen in einfacher Weise anpassen läßt.

Diese Aufgabe wird bei einem Zyklon der eingangs genannten Art durch die in Patentanspruch 1 angegebenen Merkmale gelöst. Danach werden zunächst der Abscheideraum und die Staubsammelkammer mittels eines Zwischenbodens räumlich voneinander getrennt. Der Zwischenboden weist Staubdurchtrittsöffnungen zum Durchtritt des sich im Abscheideraum abscheidenden Staubes auf. Darüber hinaus wird der Abscheideraum mit einer Abgasleitwand in einen wandnahen äußeren und einen inneren Strömungsbereich für das in den Abscheideraum einströmende Abgas unterteilt, wobei die Abgasleitwand verstellbare Wandteile zur Regulierung des im äußeren bzw. im inneren Strömungsbereich geführten Gasstroms aufweist. Die Staubdurchtrittsöffnungen in der Zwischenwand sind zumindest im äußeren Strömungsbereich angeordnet. Durch die Trennung des Abscheideraums in einen inneren und einen äußeren Strömungsbereich und die Möglichkeit, mittels der verstellbaren Wandteile der Abgasleitwand den Gasstrom in beiden Strömungsbereichen zu regulieren, wird eine scharfe Trennung zwischen der im äußeren Strömungsbereich und der im inneren Bereich verbleibenden Staubfraktionen erreicht, wobei die in den äußeren Strömungsbereich eingeleitete Staubfraktion über die Staubdurchtrittsöffnungen des Zwischenbodens aus dem Abscheideraum in die Staubsammelkammer austritt. Die Stellung der Wandteile der Abgasleitwand ist während des Betriebes veränderbar und der gewünschten aus dem Abscheideraum abzuführenden Staubfraktion rasch anpaßbar. Für das im äußeren Strömungsbereich geführte Abgas ist - nach Abtrennen mitgeführter Staubpartikel - am Ende des Strömungsbereiches eine Austrittsöffnung vorgesehen, durch die das Abgas in den Abscheideraum zurückgeführt wird. Das Abgas tritt im Mündungsbereich der Abgaszuführung für das zu reinigende Abgas aus, wegen des hier herrschenden Unterdrucks gegenüber dem Druck im äußeren Strömungsbereich tritt eine Sogwirkung auf. Ggf. durch die Staubdurchtrittsöffnungen nicht hindurchgetretener Staub kann so zum Eintrittsbereich des Abgases in die Abscheidekammer zurücktransportiert und erneut in den Reinigungsprozeß einbezogen werden.

Der äußere Strömungsbereich weist einen sich zur Austrittsöffnung hin verengenden Strömungsquerschnitt auf, Patentanspruch 2. Die Verringerung des Strömungsquerschnitts trägt dem durch die Staubdurchtrittsöffnungen aus dem äußeren Strömungsbereich jeweils abgetrennten Staub- und Abgasvolumen Rechnung.

Eine weitere Regelungsmöglichkeit für die Einstellung des Abgasstroms im äußeren Strömungsbereich ist nach Patentansprüchen 3 bis 5 durch Anordnung zumindest einer verstellbaren Strömungsleitklappe an der Austrittsöffnung des äußeren Strömungsbereiches, durch Anordnung eines verstellbaren Strömungsleiters am Eingang des äußeren Strömungsbereiches und durch Anordnung einer Drosselklappe an der Abgaszuführung gegeben. Die Drosselklappe kann zugleich zur Regulierung des in den äußeren Strömungsbereich eintretenden Abgases dienen, Patentanspruch 6.

Zum Austritt von in die Staubsammelkammer eingeströmten Abgases weist der Zwischenboden zwischen Abscheideraum und Staubsammelkammer einen zentral angeordneten Abgasdurchtritt auf, Patentanspruch 7. Das Abgas entweicht durch diesen Abgasdurchtritt aus der Staubsammelkammer in den inneren Strömungsbereich des Abscheideraums und wird von dort über die Reingasleitung nach oben aus dem Zyklon herausgeführt. Für den Abgasdurchtritt im Zwischenboden ist nach Patentanspruch 8 ein veränderbarer Strömungsquerschnitt vorgesehen. Durch Veränderung des Strömungsquerschnitts wird der Staubeintritt und die Absatzbewegung des Staubes in der Staubsammelkammer beeinflußt und somit auch die gewünschte Reinigung des Abgases reguliert. Die Entnahme des abgesetzten Staubes aus der Staubsammelkammer erfolgt über eine Staubentnahmeeinrichtung, die bei Betrieb des Zyklons schließbar ist, Patentanspruch 9 .

Zur Ableitung von Staub aus dem Strömungsbereich ist nach Patentanspruch 10 zumindest an einer der Staubdurchtrittsöffnungen in diesem Strömungsbereich eine Ableitklappe für den Staub angeordnet. Eine Ableitklappe ist insbesondere an der in Strömungsrichtung des Abgases gesehen ersten Staubdurchtrittsöffnung vorgesehen, um die grobe Staubfraktion vom äußeren wandnahen Bereich des Strömungsbereiches möglichst vollständig und frühzeitig in die Staubsammelkammer einzuleiten.

Die Erfindung wird nachfolgend anhand eines Ausführungsbeispieles näher erläutert, das in der Zeichnung schematisch wiedergegeben ist. Die Zeichnung zeigt im einzelnen:
- Figur 1: Längsschnitt eines Zyklons nach Schnittlinie I/I gemäß Figur 2;
- Figur 2: Querschnitt eines Zyklons nach Figur 1 gemäß Schnittlinie II/II.

Die Zeichnung zeigt in Figuren 1 und 2 einen Zyklon mit lotrecht angeordneter Zylinderachse 1. Das zu reinigende Abgas strömt über eine Abgaszuführung 2 in den Zyklon ein, die Abgaszuführung ist am Zyklongehäuse 3 tangential mündend angebracht. Das Abgas wird im zylindrischen Abscheideraum 4 gereinigt. Der im Zyklon abgeschiedene Staub wird zur Staubsammelkammer 5 geführt, die unterhalb des Abscheideraums 4 angeordnet ist. Das gereinigte Abgas strömt über eine zentral und parallel zur Zylinderachse 1 aus dem Zyklongehäuse 3 nach oben herausgeführte Reingasleitung 6 aus dem Abscheideraum 4 ab.

Abscheideraum 4 und Staubsammelkammer 5 sind durch einen Zwischenboden 7 räumlich voneinander getrennt. Der Zwischenboden 7 weist Staubdurchtrittsöffnungen 8 zum Durchtritt vom im Zyklon durch Zentrifugalwirkung abgeschiedenen Staub auf. Zentral ist im Zwischenboden 7 ein Abgasdurchtritt 9 vorgesehen, dessen Strömungsquerschnitt im Ausführungsbeispiel mittels eines Schiebers 10 verstellbar ist. Über den Abgasdurchtritt 9 strömt das in die Staubsammelkammer 5 eingedrungene Abgas zurück in den Abscheideraum 4 und von dort über die Reingasleitung 6 aus dem Zyklon ab.

Der Abscheideraum 4 weist eine Abgasleitwand 11 auf, die den Abscheideraum 4 in einen wandnahen äußeren Strömungsbereich 12 und einen inneren Strömungsbereich 13 unterteilt (siehe Figur 2). Das über die Abgaszuführung 2 einströmende zu reinigende Abgas wird über die Abgasleitwand 11 in zwei Abgasströme getrennt, wobei im Ausführungsbeispiel allein der äußere, in den Strömungsbereich 12 eingeführte Abgasstrom vom Staub gereinigt wird. Über die Staubdurchtrittsöffnungen 8 im äußeren Strömungsbereich 12 tritt der im Abgasstrom enthaltene Staub in die Staubsammelkammer 5 ein. Das staubfreie Abgas wird aus dem äußeren Strömungsbereich 12 über eine Austrittsöffnung 14 am Ende des äußeren Strömungsbereiches 12 in den Abscheideraum 4 zurückgeführt. Die Austrittsöffnung 14 ist im Ausführungsbeispiel im Mündungsbereich der Abgaszuführung 2 angeordnet, so daß vom eintretenden Abgas ein Sog ausgeübt wird. Der äußere Strömungsbereich 12 weist unter Berücksichtigung der über die Staubdurchtrittsöffnungen 8 mit dem abgeschiedenen Staub austretenden Abgasanteilen einen sich zur Austrittsöffnung 14 hin verengenden Strömungsquerschnitt q auf.

Falls Staub auch aus dem Abgasstrom im inneren Strömungsbereich 13 abgeführt werden soll, sind auch entlang der inneren Seite der Abgasleitwand 11 Staubdurchtrittsöffnungen anbringbar, durch die hindurch der sich durch die Zirkulationskräfte an der inneren Seite der Abgasleitwand ansammelnde Staub aus dem Abscheideraum 4 entfernt werden kann.

An der Abgasleitwand 11 sind zur Regulierung des zu reinigenden Abgasstroms im Abscheideraum 4 verstellbare Wandteile angebracht. Einer dieser Wandteile bildet eine verstellbare Strömungsleitklappe 15 an der Austrittsöffnung 14 des äußeren Strömungsbereichs 12, der andere Wandteil ist am Eingang des äußeren Strömungsbereiches als verstellbarer Strömungsleiter 16 angeordnet. Die Verstellrichtung der Wandteile ist in Figur 2 durch Richtungspfeile angegeben. Die Wandteile sind jeweils mittels Scharnieren 17, 18 an der Abgasleitwand 11 befestigt.

Eine weitere Strömungsregelklappe, eine Drosselklappe 19, befindet sich im Mündungsbereich der Abgaszuführung 2. Die Drosselklappe 19 ist um ein Scharnier 20 schwenkbar am Zyklongehäuse 3 befestigt und dient durch Veränderung des Eintrittsquerschnitts der Abgaszuführung 2 zur Steuerung der eintretenden Abgasmenge und damit auch zur Steuerung des Soges, der auf das aus dem äußeren Strömungsbereich 12 abzuführende Abgas einwirkt. Mit allen verstellbaren Wandteilen 15, 16 und der Drosselklappe 19 läßt sich der Abgasstrom und dessen Verteilung auf den äußeren und inneren Strömungsbereich 12, 13 des Abscheideraums 4 den technischen Anforderungen entsprechend beeinflussen.

Je nach Stellung der Regelklappen wird die im Zyklon im Ausführungsbeispiel im äußeren Strömungsbereich 12 abgeschiedene Staubfraktion verändert. Der Zyklon läßt sich somit durch Einstellen der Regelklappen den jeweils gegebenen Verhältnissen anpassen und den notwendig abzuscheidenden Staubfraktionen entsprechend einstellen.

Im äußeren Strömungsbereich befindet sich an der in Strömungsrichtung des Abgases gesehen ersten der Staubdurchtrittsöffnungen 8 eine Ableitklappe 21 für die sich im äußeren wandnahen Bereich als erste aus dem Abgas abscheidende grobe Staubfraktion. Die Ableitklappe 21 ist verstellbar und über ein Scharnier 22 am Zyklongehäuse 3 befestigt.

Der abgeschiedene Staub wird aus der Staubsammelkammer 5 über eine in der Zeichnung nicht dargestellte, bei Betrieb des Zyklons schließbare Staubentnahmeeinrichtung chargenweise abgeführt.

## Patentansprüche

1. Zyklon zur Entstaubung von Abgasen mit einer tangential in einen zylindrischen Abscheideraum mit lotrecht angeordneter Zylinderachse einmündenden Abgaszuführung und einer das von einer vorgegebenen Staubfraktion gereinigte Abgas zentral aus dem Abscheideraum nach oben abführenden Reingasleitung und einer Staubsammelkammer für die abgeschiedene Staubfraktion unterhalb des zylindrischen Abscheideraums zum Absetzen und Abführen der Staubfraktion, wobei Abscheideraum und Staubsammelkammer durch einen Zwischenboden mit Staubdurchtrittsöffnungen zum Durchtritt der im Abscheideraum abgeschiedenen Staubfraktion räumlich voneinander getrennt sind,
**dadurch gekennzeichnet,**
daß der Abscheideraum (4) mittels einer Abgasleitwand (11) für das in den Abscheideraum (4) einströmende Abgas in einen wandnahen äußeren und einen inneren Strömungsbereich (12, 13) unterteilt ist, wobei die Abgasleitung (11) verstellbare Wandteile (15,16) zur Regulierung des Gasstroms im äußeren und inneren Strömungsbereich (12, 13) aufweist und die Staubdurchtrittsöffnungen (8) zumindest im äußeren Strömungsbereich (12) angeordnet sind, und daß der äußere Strömungsbereich (12) an seinem Ende eine Austrittsöffnung (14) für das im äußeren Strömungsbereich (12) strömende Abgas aufweist, aus der das Abgas - nach Abtrennung mitgeführter Staubpartikeln - in den Abscheideraum (4) im Mündungsbereich der Abgaszuführung (2) austritt.

2. Zyklon nach Anspruch 1,
**dadurch gekennzeichnet,**
daß der äußere Strömungsbereich (12) einen sich zur Austrittsöffnung (14) des Abgases hin verengenden Strömungsquerschnitt (q) aufweist.

3. Zyklon nach Anspruch 1 und 2,
**dadurch gekennzeichnet,**
daß an der Austrittsöffnung (14) des äußeren Strömungsbereiches (12) zumindest eine verstellbare Strömungsleitklappe (15) für das aus dem äußeren Strömungsbereich austretende Abgas angeordnet ist.

4. Zyklon nach einem der vorhergehenden Ansprüche,
**dadurch gekennzeichnet,**
daß am Eingang des äußeren Strömungsbereiches (12) ein verstellbarer Strömungsleiter (16) angeordnet ist.

5. Zyklon nach einem der vorhergehenden Ansprüche 1 bis 3,
**dadurch gekennzeichnet,**
daß an der Abgaszuführung (2) eine Drosselklappe (17) angeordnet ist.

6. Zyklon nach Anspruch 5,
**dadurch gekennzeichnet,**
daß die Drosselklappe (17) zugleich das in den äußeren Strömungsbereich eintretende Abgas reguliert.

7. Zyklon nach einem der vorhergehenden Ansprüche,
**dadurch gekennzeichnet,**
daß der Zwischenboden (7) einen zentral angeordneten Abgasdurchtritt (9) zum Austritt von in die Staubsammelkammer (5) eingetretenem Abgas aufweist.

8. Zyklon nach Anspruch 8,
**dadurch gekennzeichnet,**
daß der Abgasdurchtritt (9) im Zwischenboden (7) einen veränderbaren Strömungsquerschnitt aufweist.

9. Zyklon nach einem der vorhergehenden Ansprüche,
**dadurch gekennzeichnet,**
daß die Staubsammelkammer (5) mit einer Staubentnahmeeinrichtung ausgestattet ist, die bei Betrieb des Zyklons schließbar ist.

10. Zyklon nach einem der vorhergehenden Ansprüche,
**dadurch gekennzeichnet,**
daß zumindest an einer der Staubdurchtrittsöffnungen (8) im äußeren Strömungsbereich (12), insbesondere an der in Strömungsrichtung des Abgases gesehen ersten der Staubdurchtrittsöffnungen (8) eine einstellbare Ableitklappe (21) für sich abscheidenden Staub angeordnet ist.
